# EUROPÄISCHE PATENTSCHRIFT

(11) **EP 0 445 704 B1**
(45) Veröffentlichungstag und Bekanntmachung des Hinweises auf die Patenterteilung: **03.11.1993**
(21) Anmeldenummer: 91103237.3
(22) Anmeldetag: 04.03.1991
(51) Int. Cl.: H01F 37/00

(54) **Schwingdrossel insbesondere zum Betreiben von Metalldampfhochdrucklampen**
Reactor coil, particularly for operating high-pressure metal vapour lamps
Bobine de réactance, en particulier pour la commande de lampes à vapeur métallique sous haute pression

(30) Priorität: 07.03.1990 DE 4007148
(43) Veröffentlichungstag der Anmeldung: 11.09.1991
(73) Patentinhaber: VOGT electronic Aktiengesellschaft, D-94128 Obernzell (DE)
(72) Erfinder: Grohs, Paul, Dr. Dipl.-Ing., W-8391 Untergriesbach (DE); Hartmann, Uwe, Ing. grad., W-8391 Untergriesbach (DE); Schichl, Roman, Dipl.-Ing. (FH), W-8390 Passau (DE)
(74) Vertreter: Hieke, Kurt

(56) Entgegenhaltungen:
- EP-A- 0 071 008
- DE-A- 2 143 037
- PATENT ABSTRACTS OF JAPAN vol. 8, no. 107 (E-245)19. Mai 1984, JP-A59 022 305
- PATENT ABSTRACTS OF JAPAN vol. 13, no. 393 (E-814)31. August 1989, & JP-A-1 140 613

## Beschreibung

Die Erfindung bezieht sich auf eine Schwingdrossel gemäß dem einleitenden Teil des Patentanspruchs 1.

Metalldampfhochdrucklampen benötigen zum Zünden des Lichtbogens eine hohe Spannung, die etwa das 200-fache oder mehr der Brennspannung betragen kann. Diese Zündspannung wird in bekannter Weise mit Hochfrequenz durch einen Serienresonanzkreis aus einer Schwingdrossel gemäß dem einleitenden Teil des Patentanspruchs 1 und einem Schwingkreiskondensator erzeugt, wobei der letztere parallel zur MHD-Lampe geschaltet ist. Im Resonanzfall liegt an diesem Kondensator die benötigte Zündspannung. Die Resonanzbedingung erfordert, daß die Drossel eine hohe Güte aufweist, um die Zündspannung sicher zu erreichen.

Da aber diese Drossel im Normalbetrieb auch den Brennstrom begrenzt, muß sie bei der lampenbedingten, niedrigen Frequenz eine hohe Induktivität haben.

Bei den bekannten Schwingdrosseln gemäß dem einleitenden Teil des Patentanspruchs 1 ist die von dem Wickelgrund des Spulenkörpers umgebene Querschnittsfläche über die Länge des Luftspalts konstant und so groß wie im Bereich des Feldlinienübertritts von der Luft in das Ferrit des Kerns (sh.Fig.1).

Der Erfindung liegt die Aufgabe zugrunde, eine Schwingdrossel gemäß dem einleitenden Teil des Patentanspruchs 1 zu schaffen, die im Vergleich zu den bekannten Schwingdrosseln bei gleichen Abmessungen eine bessere Güte oder bei gleicher Güte kleinere Abmessungen aufweist, d.h. die beiden, sehr unterschiedlichen Betriebsarten:
a) Hoher Blindstrom bei der Zündresonanzfrequenz ohne Sättigungserscheinungen,
b) Große Induktivität für den Betrieb mit der Brennfrequenz bei gleichzeitig hoher Güte, um die Leistungsverluste in der Drossel klein zu halten,

volumenoptimiert erfüllt.

Die vorgenannte Aufgabe wird durch die im kennzeichnenden Teil des Patentanspruchs 1 genannten Merkmale gelöst.

Die Unteransprüche haben bevorzugte Ausführungsformen der Schwingdrossel gemäß Patentanspruch 1 zum Gegenstand.

Die Erfindung wird nachstehend anhand der Zeichnung an Ausführungsbeispielen noch näher erläutert.

In der Zeichnung zeigt :
- Fig.1: den Aufbau einer herkömmlichen bekannten Schwingdrossel im Schnitt von der Seite gesehen,
- Fig.2-Fig.4: jeweils eine andere bevorzugte Ausführungsform der erfindungsgemäßen Schwingdrossel in gleicher Darstellung wie in Fig. 1, und
- Fig.5: die Schwingdrossel gemäß Fig.4 im Schnitt entlang der Schnittlinie V-V in Fig.4 von oben gesehen.

Die Fig.1 zeigt den Aufbau einer herkömmlichen bekannten Schwingdrossel. Um eine Sättigung während des Zündvorgangs zu vermeiden, ist ein sehr großer Luftspalt 1 innerhalb der Wicklung vorgesehen, die sich auf einem Spulenkörper 2 befindet, deren vom Wickelgrund 2a umgebene Fläche A über die Länge des Luftspalts 1 einen konstanten Querschnitt aufweist. Die Größe des Querschnitts B der Fläche 1a beim Übergang der magnetischen Feldlinien von der Luft in das Ferrit des Kerns 3 ist so gewählt, daß die zulässige maximale Sättigungsinduktion des verwendeten Ferrits nicht überschritten wird.

Die Erfindung beruht auf der Erkenntnis, daß die am Übergang der magnetischen Feldlinien von der Luft in das Ferrit des Kerns benötigte Begrenzung der Induktion für die Luftstrecke nicht erforderlich ist, daß aus diesem Grunde, wie in Fig. 2 bis Fig.4 dargestellt, die magnetisch wirksame Fläche in der Luftstrecke stark verringert werden kann und daß sich dadurch gegenüber einer bekannten Schwingdrosssel von konstantem Querschnitt der vom Wickelgrund umschlossenen Fläche folgende Vorteile ergeben:
1. Eine Erhöhung der Windungszahl bei vorgegebener Drahtlänge. Hierdurch steigt die Güte erheblich, da bei gleichem ohmschen Widerstand die Induktivität stark zunimmt.
2. Durch den größeren Wickelraum kann der Drahtquerschnitt vergrößert werden, wodurch noch einmal die Güte verbessert wird.
3. Bei vorgegebener Güte kann der Kernquerschnitt verkleinert werden, da durch die beschriebene Querschnittsverringerung im Luftbereich eine größere Scherung ermöglicht wird.

Die Fig.2 zeigt eine Ausführungsform der erfindungsgemäßen Schwingdrossel, bei der der Kern 3' aus zwei E-Kernhälften 3a' jeweils mit gegenüber den Außenschenkeln 3b' kürzerem Mittelschenkel 3c' besteht. Die Mittelschenkel 3c' der Kernhälften 3a' ragen in einen Spulenkörper 2' hinein und lassen zwischen sich einen Luftspalt 1' frei. Die von dem Wickelgrund 2a' des Spulenkörpers 2' umschlossene Querschnittsfläche A ist im Bereich des Luftspalts 1' gegenüber der Querschnittsfläche B im Bereich des Feldlinienaustritts von der Luft in das Ferrit des Kerns 3' verkleinert, wobei die letztgenannte Querschnittsfläche B so groß ist, daß die zugehörige Induktion das Ferrit gerade noch nicht in Sättigung bringt.

Die Fig. 3 zeigt eine Ausführung der erfindungsgemäßen Schwingdrossel, bei der die Scherung so vergrößert ist, daß beim Kern 3'' völlig auf einen Mittelschenkel verzichtet werden kann. Der Ferritkern 3'' besteht nur noch aus einem Rahmen, der die Permeabilität vergrößert und die äußeren Feldlinien bündelt, wodurch eine magnetische Abschirmfunktion erreicht wird.

Eine Rahmenkonstruktion wie bei Fig. 3 kann gemäß Fig. 4 auch für die Realisierung einer Schwingdrossel der Art gemäß Fig. 2 verwendet werden. Die bei der Schwingdrossel nach Fig. 2 zur Erhöhung der Permeabilität vorhandenen kurzen Mittelschenkelabschnitte 3c' des Kerns 3' sind hier zusätzlich zu dem Ferritrahmen 3''' als Einzelstücke 3e''' aus Ferrit in den Spulenkörper 2''' eingelegt. Der Vorteil der Rahmenkonstruktion ist, daß das Volumen der Spule durch höhere Kern-Außenschenkel (Fig. 5) bei gleichem Querschnitt verkleinert wird, und daß eine gute magnetische Abschirmung erreicht wird.

Die Abschirmwirkung kann noch dadurch verbessert werden, daß der Ferritrahmenkern 3'', 3''' aus einem Stück besteht und somit als solcher keinen Luftspalt aufweist.

Für die Spannungsfestigkeit der Wicklung ist der Spulenkörper 2', 2'', 2''' zweckmäßigerweise, wie in der Zeichnung dargestellt, in Kammertechnik aufgebaut.

Vorzugsweise nimmt, wie in Fig. 2 bis Fig. 4 dargestellt, die vom Spulenkörperwickelgrund umschlossene Querschnittsfläche von den Enden des Luftspalts zu dessen Mitte hin kontinuierlich ab. Besonders vorteilhaft ist es, wenn die Querschnittsabnahme dem Verlauf der Feldlinien angepaßt ist.

## Patentansprüche

1. Schwingdrossel, deren Ferrit-Kern (3';3'';3''') im Bereich des Spulenkörpers (2';2'';2''') einen Luftspalt (1';1'';1''') aufweist, insbesondere zum Betreiben von Metalldampfhochdrucklampen, die mit einem niederfrequenten Brennstrom arbeiten und deren Zündspannung mit Hochfrequenz erzeugt wird, **dadurch** **gekennzeichnet,** daß die von dem Wickelgrund (2a'; 2a'';2a''') des Spulenkörpers (2';2'';2''') umgebene Querschnittsfläche (A) im Bereich des Luftspalts (1';1'';1''') gegenüber der Querschnittsfläche (B) im Bereich des Feldlinienübertritts von der Luft in das Ferrit des Kerns (3';3'';3''') verkleinert ist, wobei die letztgenannten Querschnittsfläche (B) so groß ist, daß die zugehörige Induktion das Ferrit gerade noch nicht in Sättigung bringt.

2. Schwingdrossel nach Anspruch 1, **dadurch gekennzeichnet**, daß der Spulenkörper (2';2'';2''') in Kammern unterteilt ist.

3. Schwingdrossel nach Anspruch 1 oder 2, **dadurch** **gekennzeichnet,** daß der Kern (3') E-förmig ist.

4. Schwingdrossel nach Anspruch 1 oder 2, **dadurch** **gekennzeichnet,** daß der Kern U-förmig ist.

5. Schwingdrossel nach Anspruch 1 oder 2, **dadurch** **gekennzeichnet,** daß der Kern (3'';3''') als Rahmenkern ausgeführt ist.

6. Schwingdrossel nach Anspruch 5, **dadurch gekennzeichnet**, daß zusätzlich zu dem Rahmenkern (3''') in den Spulenkörper (2''') Ferritstücke (3e''') eingelegt sind.

## Claims

1. Reactor coil, the ferrite core (3'; 3''; 3''') of which has an air gap (1'; 1''; 1''') in the region of the coil body (2', 2'', 2'''), in particular for the operation of high-pressure metal vapour lamps, which work with a low-frequency combustion current and the ignition voltage of which is produced at high frequency, characterised thereby that the cross-sectional area (A), which is surrounded by the winding base (2a'; 2a''; 2a''') of the coil body (2'; 2''; 2'''), in the region of the air gap (1'; 1''; 1''') is reduced in relation to the cross-sectional area (B) in the region of the flux transition from the air into the ferrite of the core (3'; 3''; 3'''), wherein the last-mentioned cross-sectional area (B) is so large that the associated induction of the ferrite is not brought directly into saturation.

2. Reactor coil according to claim 1, characterised thereby that the coil body (2'; 2''; 2''') is divided into chambers.

3. Reactor coil according to claim 1 or 2, characterised thereby that the core (3') is E-shaped.

4. Reactor coil according to claim 1 or 2, characterised thereby that the core is U-shaped.

5. Reactor coil according to claim 1 or 2, characterised thereby that the core (3''; 3''') is constructed as a frame core.

6. Reactor coil according to claim 5, characterised thereby that in addition to the frame core (3''') ferrite members (3e''') are inserted into the coil body (2''').

## Revendications

1. Bobine de résonance, dont le noyau de ferrite (3';3'';3''') comporte un entrefer (1';1'';1''') dans la joue du corps de bobine (2';2'';2'''), notamment pour faire fonctionner des lampes à vapeur métallique sous haute pression, qui opèrent avec un courant de décharge à basse fréquence et dont la tension d'amorçage est produite à haute fréquence, caractérisée par le fait que la surface en coupe transversale (A), qui est entourée par la base de l'enroulement (2a';2a'';2a''') du corps de bobine (2';2'';2'''), est réduite dans la zone de l'entrefer (1';1'';1''') par rapport à la surface en coupe transversale (B) dans la joue du passage des lignes de champ de l'air dans la ferrite du noyau (3';3'';3'''), la surface en coupe transversale (B) indiquée en dernier lieu étant si grande que l'induction associée n'amène justement pas encore pas la ferrite à saturation.

2. Bobine de résonance suivant la revendication 1, caractérisée par le fait que le corps de bobine (2';2'';2''') est subdivisé en chambres.

3. Bobine de résonance suivant la revendication 1 ou 2, caractérisée par le fait que le noyau (3') est en forme de E.

4. Bobine de résonance suivant la revendication 1 ou 2, caractérisée par le fait que le noyau est en forme de U.

5. Bobine de résonance suivant la revendication 1 ou 2, caractérisée par le fait que le noyau (3'',3''') est sous forme de cadre.

6. Bobine de résonance suivant la revendication 5, caracterisée par le fait que des pièces en ferrite (3e''') sont introduites, en plus du noyau en forme de cadre (3'''), dans le corps de bobine (2''').
